# EUROPÄISCHE PATENTSCHRIFT

(11) **EP 1 754 519 B1**
(45) Veröffentlichungstag und Bekanntmachung des Hinweises auf die Patenterteilung: **19.12.2007**
(21) Anmeldenummer: 06016676.6
(22) Anmeldetag: 10.08.2006
(51) Int. Cl.: A62C 13/66

(54) **Feuerlöscher**
Fire extinguisher
Extincteur d'incendie

(30) Priorität: 20.08.2005 DE 102005039514
(43) Veröffentlichungstag der Anmeldung: 21.02.2007
(73) Patentinhaber: Minimax Mobile Service GmbH & Co. KG, 72574 Bad Urach (DE)
(72) Erfinder: Schütze, Fried, 72574 Bad Urach (DE)
(74) Vertreter: Lüdtke, Frank

(56) Entgegenhaltungen:
- EP-A1- 0 461 020
- DE-U1- 9 313 989
- DE-U1- 9 407 753

## Beschreibung

Die Erfindung betrifft einen Feuerlöscher für flüssige Löschmittel entsprechend den Merkmalen des ersten Patentanspruches.

Die Erfindung ist überall dort anwendbar, wo Feuerlöscher für flüssige Löschmittel vorhanden sind und das Löschmittel mit einem Löschmittelzusatz versehen werden muß.

Bei Verwendung flüssiger Löschmittel ist häufig das Einbringen von Löschmittelzusätzen erforderlich. Es kommt darauf an, Löschmittel und Löschmittelzusätze schlagartig bei Beginn der Löschung und während der gesamten Löschung gut zu vermischen. Eine Möglichkeit hierfür ist, den Löschmittelzusatz in einem besonderen Behältnis am Löscher einzubringen und Treibmittel aus einem Treibmittelvorratsbehälter durch dieses Behältnis in den Löscher zu leiten.

Bei anderen Ausführungen wird im Löscher selbst ein Behältnis angeordnet, welches mit einer Berstfolie versehen ist, so daß bei Beaufschlagung des Löschers mit dem Treibmittel das Behältnis zerstört und der Löschmittelzusatz in das Löschmittel eingebracht wird.

In DE 940 77 53 U1 wird vorgeschlagen, an dem Löscher ein Treibmittelführungsrohr anzuordnen, welches in die Löschmittelfüllung hereinragt, wobei wenigstens eine Auslaßöffnung in die Löschmittelfüllung eingetaucht ist. Beim Öffnen des Feuerlöschers strömt das Treibmittel durch das Führungsrohr und setzt nach Austritt aus der Auslaßöffnung das Löschmittel in heftige Bewegung. Durch den Druckanstieg wird das Behältnis für den Löschmittelzusatz zerstört. Der Löschmittelzusatz wird durch die extrem starke Bewegung des Löschmittels mit diesem schlagartig und während der gesamten Löschung anhaltend vermischt. Nicht in jedem Fall ist es allerdings vorteilhaft, wenn der Löschmittelzusatz sofort mit dem Löschmittel in vorgeschlagenen Weise vermischt wird. Fallweise kann es auch vorteilhaft sein, Löschmittelzusätze kontinuierlich zum Löschvorgang zuzugeben.

Aus US 1 616 205 ist eine Infusions- bzw. Transfusionsanlage mit automatisch geregelter Durchflußmenge der zu infundierenden bzw. transfundierenden Flüssigkeiten bekannt, bei der in der Tropfkammer eine Schwimmkugel angeordnet ist, die eine untere Öffnung im Infusionsgerät verschließt, wonach ein Signal an das Bedienungspersonal abgegeben wird, daß die Infusionsflüssigkeit verbraucht ist.

Aus DE 88 08 758.1 U1 ist ein Dosierspeicher zur Aufnahme und Abgabe einer Waschbehandlungsflüssigkeit bekannt, bei dem eine Kugel dazu dient, eine Öffnung zu verschließen.

Aus DE 39 05 223 A1 ist ein tragbarer Feuerlöscher bekannt, der aus einem druckfesten, gasflaschenähnlichen Behälter mit domartigem, oberem Ende besteht, an dem wenigsten ein Schraubanschluß für Bedienungs-, Sicherungs- und Löschmittelaustrittsarmatur vorgesehen ist und der seitliche Befestigungselemente für einen Handgriff, einen Wandhalter sowie eine Feuerlöscharretierung aufweist, bei dem eine Schwimmkugel dazu dient anzuzeigen, wie viel Löschmittel sich im Inneren des Behälters befindet.

Aus DE 93 13 989 ist ein Feuerlöscher mit einer Patrone für Löschmittelzusatz gemäß dem Oberbegriff des Anspruchs 1 bekannt, der im Einsatzfall den Löschmittelzusatz möglichst schnell und vollständig mit dem Löschmittel vermischt.

All diese Lösungen ermöglichen es allerdings nicht, Löschmittelzusätze kontinuierlich mit dem Löschvorgang in ein flüssiges Löschmittel innerhalb eines Feuerlöschers einzubringen.

Es ist daher Aufgabe der Erfindung, einen Feuerlöscher zu entwickeln, mit dem in das flüssige Löschmittel kontinuierlich mit dem Löschvorgang Löschmittelzusätze eingebracht werden.

Diese Aufgabe wird durch einen Feuerlöscher nach den Merkmalen des ersten Patentanspruches gelöst.
Unteransprüche geben vorteilhafte Ausgestaltungen der Erfindung wieder.

Die erfindungsmäße Lösung sieht vor, daß in einem Feuerlöscher für flüssiges Löschmittel, bestehend aus dem Gehäuse, in dem sich das Löschmittel befindet, dem Löscherkopf mit der Abflußöffnung und dem Treibmittelvorratsbehälter für den Löschmittelzusatz, dem ein Löschmittelzusatzbehälter angeordnet ist, der auf der Löschmittelfüllung schwimmt und eine obere und eine untere Öffnung aufweist. Bei dem Löschmittel wird es sich in der Regel um Wasser handeln. Auf dem Zusatzlöschmittel ist eine Schwimmkugel angeordnet, deren Durchmesser größer ist als der Durchmesser der unteren Öffnung des Löschmittelzusatzbehälters. Im Bereitschaftszustand ist die untere Öffnung des Löschmittelzusatzbehälters durch eine Folie geschlossen, damit der Löschmittelzusatz sich nicht mit der Löschmittelfüllung vermischen kann.

Beim Öffnen des Feuerlöschers strömt das Treibmittel durch das Führungsrohr. Durch den Druckanstieg im über der Kugel befindlichen Raum wird diese in den Löschmittelzusatzbehälter gedrückt, was zum Zerstören der Folie führt, so daß der Löschmittelzusatz in das Löschmittel abgegeben wird. Dieser Vorgang endet dann, wenn die Schwimmkugel die untere Öffnung des Löschmittelzusatzbehälters erreicht hat. Im gleichen Maße tritt das Löschwasser vermischt mit dem Löschmittelzusatz aus dem Feuerlöscher aus, wodurch es zur Brandbekämpfung kommt.

Vorteilhaft ist es, wenn der Löschmittelzusatzbehälter in seinem oberen Teil eine Leitung für Restgas aufweist.

Nach einer bevorzugten Ausführung ist das Treibmittelführungsrohr am Löscherkopf befestigt. Hierdurch wird der Montageaufwand beim Zusammenbau des Löschers erheblich verringert. Insbesondere befinden sich alle wesentlichen Komponenten, nämlich Treibmittelvorratsbehälter und Löschmittelführungsrohr, am Löscherkopf. Das im Inneren des Löschers angeordnete Behältnis für den Löschmittelzusatz kann auf der Oberfläche des flüssigen Löschmittels schwimmend vorgesehen sein oder ebenso am Löschmittelkopf befestigt werden.

Nach einer weiter bevorzugten Ausführung sind am Treibmittelführungsrohr eine oder mehrere Auslaßöffnungen seitlich bezogen auf die Achse des Führungsrohres angeordnet. Hierdurch kann die Vermischung weiter optimiert werden.

Im Folgenden wird die Erfindung an zwei Figuren und einem Ausführungsbeispiel näher erläutert. Die Figuren zeigen:
- Figur 1:: Feuerlöscher für flüssiges Löschmittel und Löschmittelzusatzbehälter in schematischer Darstellung.
- Figur 2:: Löschmittelzusatzbehälter als Einzelheit von Figur 1.

Der erfindungsgemäße Feuerlöscher weist ein Gehäuse 15 auf, an dem der Löscherkopf 10 zum Beispiel durch dichtende Verschraubung angeordnet ist. Am Löscherkopf 10 ist der Treibmittelvorratsbehälter 11 angebracht. Das Behältnis zur Abgabe von Löschmittelzusätzen Z, 1 schwimmt auf der Oberfläche der Löschmittelfüllung 9. Am Löscherkopf 10 ist das Treibmittelführungsrohr 13 mit seitlichen Auslaßöffnungen 14 angeordnet.

Die Figur 2 zeigt die Einzelheit Z aus Figur 1. Der Löschmittelzusatzbehälter 1 mit dem Löschmittelzusatz 2 weist eine obere Öffnung 5 und eine untere Öffnung 4 auf. Durch die obere Öffnung 5 gelangt das Treibgas, beispielsweise CO₂ 6, welches die Schwimmkugel 3 auf dem Löschmittel 2 sowie das Löschmittel 2 nach unten drückt. Dadurch platzt die Folie 17, die die untere Öffnung 4 des Löschmittelzusatzbehälters 1 verschließt. Da der Durchmesser der Schwimmkugel 3 größer ist als der Durchmesser der unteren Öffnung 4, verschließt diese die untere Öffnung 4 des Löschmittelzusatzbehälters 1 nach Ausströmen des Löschmittelzusatzes 2. Überflüssiges Treibgas 6 kann über die Leitung 7 für Treibgas den Löschmittelzusatzbehälter 1 oberhalb des Löschmittelzusatzes 2 verlassen.

### Liste der verwendeten Bezugszeichen

- 1: Löschmittelzusatzbehälter (Z)
- 2: Löschmittelzusatz
- 3: Schwimmkugel
- 4: Untere Öffnung von 1
- 5: Obere Öffnung von 1
- 6: CO₂ oder Treibgas
- 7: Leitung für Treibgas
- 8: CO₂ oder Treibgas über 2 und 3
- 9: Oberfläche der Löschmittelfüllung
- 10: Löschkopf
- 11: Treibmittelvorratsbehälter
- 12: Schlauch
- 13: Treibmittelführungsrohr
- 14: Auslaßöffnung
- 15: Feuerlöschergehäuse
- 16: Löschmittelfüllung
- 17: Folie

## Patentansprüche

1. Feuerlöscher für flüssige Löschmittel, bestehend aus einem Gehäuse (15) mit einer Löschmittelfüllung (16), einem Löscherkopf (10) mit einer Abflußöffnung, einem Treibmittelvorratsbehälter (11), einem Löchmittelzusatzbehälter (1) mit dem Löschmittelzusatz (2), einer oberen (5) und einer unteren Öffnung (4), der auf der Oberfläche (9) der Löschmittelfüllung (16) schwimmt und einer Folie (17), die im Bereitschaftszustand die untere Öffnung (4) des Löschmittelzusatzbehälters (1) verschlossen hält, **gekennzeichnet durch**
- eine Schwimmkugel (3) auf dem Löschmittelzusatz (2), deren Durchmesser größer als der Durchmesser der unteren Öffnung (4) ist.

2. Feuerlöscher nach Anspruch 1, **dadurch gekennzeichnet, daß** der Löschmittelzusatzbehälter (1) in seinem oberen Teil eine Leitung (7) für Restgas (6) aufweist.

3. Feuerlöscher nach Anspruch 2, **dadurch gekennzeichnet, daß** das Löschmittel (16) Wasser darstellt.

4. Feuerlöscher nach Anspruch 2, **dadurch gekennzeichnet, daß** ein Treibmittelführungsrohr (13) in die Löschmittelfüllung (10) hineinragt, wobei wenigstens eine Auslaßöffnung (14) in die Löschmittelfüllung (16) eingetaucht ist.

5. Feuerlöscher nach einem der Ansprüche 1 bis 4, **dadurch gekennzeichnet, daß** das Treibmittelführungsrohr (13) am Löscherkopf (10) befestigt ist.

6. Feuerlöscher nach einem der Ansprüche 1 bis 5, **dadurch gekennzeichnet, daß** eine oder mehrere Auslaßöffnungen (14) am Treibmittelführungsrohr (13) angeordnet sind.

7. Feuerlöscher nach einem der Ansprüche 1 bis 6, **dadurch gekennzeichnet, daß** ein Treibmittel mit guter Löslichkeit in der Löschflüssigkeit, insbesondere CO₂, angeordnet ist.

## Claims

1. A fire extinguisher for liquid extinguishing agents, consisting of a housing (15) filled with an extinguishing agent (16), of an extinguisher head (10) having a drain port, of a foaming agent holding tank (11), of a tank (1) holding an additive (2) to the extinguishing agent and having a top (5) and a bottom opening (4), said tank floating on the surface (9) of the extinguishing agent (16) contained in the housing, and of a foil (17) that keeps the bottom opening (4) of the tank (1) holding the additive to the extinguishing agent closed in the ready-to-use condition, **characterized by** a ball (3) floating on the additive (2) to the extinguishing agent, the diameter of which is greater than the diameter of the bottom opening (4).

2. The fire extinguisher as set forth in claim 1, **characterized in that** the tank (1) holding the additive comprises a conduit (7) for residual gas (6) in its upper part.

3. The fire extinguisher as set forth in claim 2, **characterized in that** the extinguishing agent (16) is water.

4. The fire extinguisher as set forth in claim 2, **characterized in that** a tube (13) for guiding the foaming agent projects into the extinguishing agent (16) contained in the housing, at least one outlet opening (14) being immersed in the extinguishing agent (16) contained in the housing.

5. The fire extinguisher as set forth in any one of the claims 1 through 4, **characterized in that** the tube (13) for guiding the foaming agent is fastened to the extinguisher head (10).

6. The fire extinguisher as set forth in any one of the claims 1 through 5, **characterized in that** one or more outlet openings (14) are disposed on the tube (13) for guiding the foaming agent.

7. The fire extinguisher as set forth in any one of the claims 1 through 6, **characterized in that** a readily soluble foaming agent is disposed in the extinguishing liquid, more specifically in CO₂.

## Revendications

1. Extincteur pour agents extincteurs liquides, constitué d'un boîtier (15) rempli d'un agent extincteur (16), d'une tête d'extincteur (10) avec un orifice d'écoulement, d'un réservoir (11) pour agent propulseur, d'un récipient (1) contenant un agent auxiliaire (2) destiné à être ajouté à l'agent extincteur et ayant un orifice supérieur (5) et un orifice inférieur (4), ce récipient flottant à la surface (9) de l'agent extincteur (16) contenu dans le boîtier et d'une feuille (17) maintenant fermé l'orifice inférieur (4) du récipient (1) contenant un agent auxiliaire destiné à être ajouté à l'agent extincteur lorsque l'extincteur est prêt à l'emploi, **caractérisé par** une boule (3) flottant sur l'agent auxiliaire (2) destiné à être ajouté à l'agent extincteur, le diamètre de cette boule étant supérieur au diamètre de l'ouverture inférieure (4).

2. Extincteur selon la revendication 1, **caractérisé en ce que** le récipient (1) contenant un agent auxiliaire destiné à être ajouté à l'agent extincteur comporte dans sa partie supérieure un conduit (7) pour les gaz résiduels (6).

3. Extincteur selon la revendication 2, **caractérisé en ce que** l'agent extincteur (16) est de l'eau.

4. Extincteur selon la revendication 2, **caractérisé en ce qu'**une conduite (13) d'acheminement de l'agent propulseur fait saillie dans l'agent extincteur (16) contenu dans le boîtier, au moins une ouverture de sortie (14) étant immergée dans l'agent extincteur (16) contenu dans le boîtier.

5. Extincteur selon l'une quelconque des revendications 1 à 4, **caractérisé en ce que** la conduite (13) d'acheminement de l'agent propulseur est fixée sur la tête (10) de l'extincteur.

6. Extincteur selon l'une quelconque des revendications 1 à 5, **caractérisé en ce qu'**un ou plusieurs orifices de sortie (14) sont disposés sur la conduite (13) d'acheminement de l'agent propulseur.

7. Extincteur selon l'une quelconque des revendications 1 à 6, **caractérisé en ce qu'**un agent propulseur facilement soluble est disposé dans le liquide extincteur, notamment du CO₂.
